# EUROPÄISCHE PATENTSCHRIFT

(11) **EP 1 864 761 B1**
(45) Veröffentlichungstag und Bekanntmachung des Hinweises auf die Patenterteilung: **10.12.2008**
(21) Anmeldenummer: 07109204.3
(22) Anmeldetag: 30.05.2007
(51) Int. Cl.: B25D 16/00, B25D 17/04

(54) **Handwerkzeuggerät mit Vibrationsminderungseinrichtung**
Manual tool with vibration reduction device
Machine-outil manuelle dotée d'un dispositif de réduction des vibrations

(30) Priorität: 09.06.2006 DE 102006000287
(43) Veröffentlichungstag der Anmeldung: 12.12.2007
(73) Patentinhaber: HILTI Aktiengesellschaft, 9494 Schaan (LI)
(72) Erfinder: Kristen, Ferdinand, 82205, Gilching (DE); Meuer, Roland, 86833 Ettringen (DE); Schulz, Rüdiger, 01738, Klingenberg (DE)
(74) Vertreter: Wildi, Roland

(56) Entgegenhaltungen:
- DE-A- 10 034 768
- DE-U- 8 909 508

## Beschreibung

Die Erfindung betrifft ein Handwerkzeuggerät, mit einem Hauptgehäuse, an dem im Betrieb Vibrationen erzeugt werden. Zudem weist das Handwerkzeuggerät ein Griffgehäuse auf, das unter Zwischenlage einer Vibrationsminderungseinrichtung am Hauptgehäuse gehalten ist, die die auftretenden Vibrationen dämpft oder das Griffgehäuse im Wesentlichen von den am Hauptgehäuse auftretenden Vibrationen isoliert. Ferner ist eine Stellanordnung vorgesehen mit einer zwischen wenigstens zwei Positionen verstellbaren, hauptgehäuseseitigen Stelleinrichtung und einer zwischen wenigstens zwei Positionen verstellbaren, griffgehäuseseitigen Stelleinrichtung, die über eine Stellverbindung mit der hauptgehäuseseitigen Stelleinrichtung mechanisch gekoppelt ist.

Die Stellverbindung weist zwischen dem Griffgehäuse und dem Hauptgehäuse einen flexiblen Vibrationsminderungsabschnitt auf.

Bei derartigen Handwerkzeuggeräten sind die im Betrieb am Griffgehäuse auftretenden Vibrationen gegenüber den Vibrationen am Hauptgehäuse stark vermindert. Hierdurch erreicht man einen besonders hohen Komfort beim Halten des Gerätes. Zudem ermöglicht die Stellanordnung das Verstellen einer als Funktionseinrichtung ausgebildeten Stelleinrichtung am Haupt- oder Griffgehäuse durch eine als Handhabungseinrichtung ausgebildete Stelleinrichtung, die jeweils am anderen Gehäuseteil gehalten ist.

Aus der DE 100 34 768 A1 ist ein Elektrokombihammer bekannt, der als Bohr- oder Meisselhammer einsetzbar ist. Ferner ist an einem Handgriff eine Rastvorrichtung vorgesehen, über die eine Schaltklinke eines Motorschalters im Meisselbetrieb verrastbar ist. Im Bohrbetrieb ist die Rastvorrichtung, die über ein Gestänge durch einen am Hauptgehäuse gehaltenen Modischalter betätigt wird, in eine deaktivierte Stellung verlagert.

Nachteilig an dem bekannten Handwerkzeuggerät ist, dass das Gestänge, das hier als Stellverbindung fungiert, im Betrieb Vibrationen vom Hauptgehäuse auf das Griffgehäuse überträgt. Zudem verursacht das Gestänge einen relativ grossen Montageaufwand und hohe Herstellungskosten.

Aus der DE 89 09 508 U1 ist ein brennkraftbetriebenes Handwerkzeuggerät bekannt, das ein Hauptgehäuse, an dem im Betrieb Vibrationen erzeugt werden, ein Griffgehäuse, das unter Zwischenlage einer Vibrationsminderungseinrichtung am Hauptgehäuse gehalten ist, und eine Stellanordnung aufweist. Die Stellanordnung weist eine zwischen zwei Positionen verstellbaren, hauptgehäuseseitigen Stelleinrichtung und eine zwischen zwei Positionen verstellbaren, griffgehäuseseitigen Stelleinrichtung auf, die über eine Stellverbindung mit der hauptgehäuseseitigen Stelleinrichtung mechanisch gekoppelt ist. Die Stellverbindung zwischen dem Griffgehäuse und dem Hauptgehäuse weist als einen flexiblen Vibrationsminderungsabschnitt einen Bowdenzug auf.

Der vorliegenden Erfindung liegt die Aufgabe zugrunde, bei einem gattungsgemässen Handwerkzeuggerät die genannten Nachteile zu vermeiden und eine zusätzliche Vibrationsübertragung vom Hauptgehäuse zum Griffgehäuse über die Stellverbindung zu minimieren.

Erfindungsgemäss wird die Aufgabe dadurch gelöst, dass das Handwerkzeuggerät durch einen zwischen einer Bohr- und einer Meisselfunktion umschaltbaren elektrischen Kombihammer und die Stellanordnung durch eine funktionsabhängig zuschaltbare Arretierungsanordnung gebildet, über die eine Schaltklinke eines Motorschalters in einer Position festlegbar ist. Hierdurch kann ein Kombihammer bereitgestellt werden, dessen Schalterklinke in der Meisselfunktion arretierbar ist, während eine Arretierung im Bohrbetrieb verhindert wird. Hierbei ist das Griffgehäuse, das einen Haupthandgriff des Handwerkzeuggerätes bildet, jederzeit im Wesentlichen vollständig vom Hauptgehäuse entkoppelt, so dass von diesem nahezu keine Vibrationen zum Haupthandgriff übertragen werden.

Durch den flexiblen Vibrationsminderungsabschnitt wird der griffgehäuseseitige Teil der Stellanordnung vom hauptgehäuseseitigen Teil vibrationsisoliert, so dass über die Stellanordnung keine merkbaren Vibrationen auf das Griffgehäuse übertragen werden.

In einer besonders bevorzugten Ausführungsform ist der flexible Vibrationsminderungsabschnitt durch einen Bowdenzug gebildet. Dieser ermöglicht bei gleichzeitiger Flexibilität eine Übertragung von besonders hohen Stellkräften von einem der Gehäuseteile aus Hauptgehäuse und Griffgehäuse auf das jeweils andere. Zudem ist ein solcher Bowdenzug besonders kostengünstig und kann leicht montiert werden.

Bevorzugterweise ist dabei die griffgehäuseseitige Stelleinrichtung durch eine Arretierungsvorrichtung der Arretierungsanordnung gebildet, die zwischen einer Freigabestellung und einer Arretierstellung verstellbar ist, in der die Schaltklinke über Arretierungsmittel in einer Einschaltposition des Motorschalters festlegbar ist. Auf diese Weise kann einerseits im Meisselbetrieb eine stabile Arretierung der Schalterklinke und andererseits im Bohrbetrieb eine sichere Deaktivierung der Arretierungsmittel gewährleistet werden.

Vorteilhafterweise weist die Arretierungsanordnung ein über die Stellverbindung zwischen einer Aktivstellung und einer Passivstellung bewegbares Aktivierungsglied auf. Zudem weist die Arretierungsvorrichtung einen Arretierungsschalter auf, mittels dem die Arretierungsmittel in der Aktivstellung des Aktivierungsgliedes in die Arretierstellung verbringbar sind. In der Passivstellung des Aktivierungsgliedes ist die Stellfunktion des Arretierungsschalters gegenüber den Arretierungsmitteln dagegen aufgehoben. Auf diese Weise kann mittels der Stellanordnung die Arretierung in der Bohrfunktion sicher verhindert und in der Meisselfunktion lediglich ermöglicht werden. Die eigentliche Aktivierung wird von einem Benutzer dann wahlweise durch Betätigung des Arretierschalters vorgenommen. Hierdurch ist im Meisselbetrieb zur Anpassung an die jeweiligen Gegebenheiten eine schnelle Arretierung oder Freigabe der Schalterklinke möglich.

Dabei ist es besonders günstig, wenn das Aktivierungsglied in die Passivstellung vorgespannt ist. Hierdurch wird auch bei einer Beschädigung der Stellanordnung, beispielsweise bei einem Reissen des flexiblen Vibrationsminderungsabschnittes, jederzeit sichergestellt, dass die Arretierung im Bohrbetrieb verhindert ist.

Vorteilhafterweise ist die hauptgehäuseseitige Stelleinrichtung durch einen Modischalter zur Umschaltung zwischen Bohr- und Meisselfunktion gebildet, wodurch mit Einstellung des gewünschten Betriebsmodus auch gleichzeitig im Falle des Bohrbetriebes die Arretierung blockiert und im Falle des Meisselbetriebes die Arretierung ermöglicht beziehungsweise aktiviert.

Dabei ist es günstig, wenn der Modischalter mit einem hauptgehäuseseitigen Ende der Stellverbindung gekoppelt ist, wodurch eine stabile und exakte Betätigung der Stellanordnung gewährleistet wird.

Die Erfindung wird nachstehend anhand eines Ausführungsbeispieles näher erläutert. Es zeigen:
- Fig. 1: eine Ansicht einer Stellanordnung eines erfindungsgemässen Handwerkzeuggerätes bei eingestellter Meisselfunktion und in Arretierstellung einer Arretierungsvorrichtung,
- Fig. 2: eine Ansicht der Stellanordnung nach Fig. 1 bei eingestellter Meisselfunktion und in Freigabestellung der Arretierungsvorrichtung und
- Fig. 3: eine Ansicht der Stellanordnung nach Fig. 1 bei eingestellter Hammerbohrfunktion.

Fig. 1 zeigt ausschnittsweise ein Handwerkzeuggerät 2 in Form eines elektrisch betriebenen Kombihammers. Dieser ist mittels eines Modischalters 4 zwischen einer Meisselfunktion mit reinem Schlagbetrieb und einer Bohrfunktion, zum Hammerbohren oder reinen Bohren, umschaltbar, wie durch eine Meisselposition M und eine Bohrposition B dargestellt.

Das Handwerkzeuggerät 2 weist ein Hauptgehäuse 6 auf, in dem eine Motoreinheit 8 und eine Getriebeeinheit 10 untergebracht sind. Ferner ist an dem Hauptgehäuse 6 ein Griffgehäuse 12 unter Zwischenlage einer Vibrationsminderungseinrichtung 14 gehalten, die beispielsweise nicht näher dargestellte Federmittel aufweist. Dieses Griffgehäuse 12 bildet einen Griff 16 aus, der von einer Hand gehalten werden kann, über die gleichzeitig eine Schaltklinke 18 eines Motorschalters 20 betätigt werden kann, um die Motoreinheit 8 beziehungsweise das Handwerkzeuggerät 2 insgesamt in Betrieb zu nehmen.

Im Betrieb treten dabei am Hauptgehäuse 6 Vibrationen auf. Durch die Vibrationsminderungseinrichtung 14 wird eine Übertragung der Vibrationen vom Hauptgehäuse 6 auf das Griffgehäuse 12 im Wesentlichen vermieden.

Neben der Umschaltung zwischen den Betriebsmodi fungiert der Modischalter 4 als hauptgehäuseseitige Stelleinrichtung einer insgesamt mit 22 bezeichneten Stellanordnung zwischen dem Hauptgehäuse 6 und dem Griffgehäuse 12. Diese weist ferner am Griffgehäuse 12 eine griffgehäuseseitige Stelleinrichtung auf, die durch eine Arretierungsvorrichtung 24 gebildet ist. Dabei ist die Arretierungsvorrichtung 24 über eine Stellverbindung 26 mit dem Modischalter 4 verbunden und durch diesen zwischen einer Arretierstellung und einer Freigabestellung umschaltbar.

Hierzu weist die Stellverbindung 26 ein im Hauptgehäuse 6 verschiebbar gehaltenes Schieberelement 28 auf, das über eine Mitnehmeranordnung 30 mit dem Modischalter 4 gekoppelt ist, die eine schieberseitige Kulisse 32 und einen schalterseitigen Exzenternocken 34 aufweist. Ferner weist die Stellverbindung 26 einen flexiblen Vibrationsminderungsabschnitt 36 in Form eines Bowdenzuges auf, der an einem hauptgehäuseseitigen Ende 38 mit dem Schieberelement 28 verbunden ist.

An einem griffgehäuseseitigen Ende 40 ist der flexible Vibrationsminderungsabschnitt mit einem ersten Schenkel 42 eines Aktivierungsgliedes 44 verbunden. Dieser erste Schenkel 42 ist einerseits verschenkbar am Griffgehäuse 12 gelagert und gleichzeitig über ein Drehgelenk 46 mit einem zweiten Schenkel 48 des Aktivierungsgliedes 44 verbunden. Dieser zweite Schenkel 48 ist ferner mit einer Betätigungszunge 50 verbunden, die an einen verschwenkbar im Griffgehäuse 12 gelagerten Arretierhaken 52 anlegbar ist.

In der in Fig. 1 dargestellten Stellung der als Arretierungsanordnung fungierenden Stellanordnung 22 ist die Arretierungsvorrichtung 24 durch den auf Meisselfunktion M gestellten Modischalter 4 und über die Stellverbindung 26, die den ersten Schenkel 42 mit einer Zugkraft beaufschlagt, in eine Aktivstellung verbracht. In dieser Aktivstellung ist die Betätigungszunge 50 durch verschieben eines Arretierungsschalters 54 in eine vordere Position (wie dargestellt) gegen den Arretierhaken 52 verschwenkbar. Als Folge hiervon befindet sich die Stellanordnung 22 in einer Arretierstellung , in der der Arretierhaken 52 in eine Arretieraufnahme 56 der Schaltklinke 18 greift, die somit in einer Einschaltposition gehalten wird, in der der Motorschalter 20 die Motoreinheit 8 aktiviert.

Um die Arretierstellung zu lösen wird der Arretierungsschalter 54, wie in Fig. 2 dargestellt, in eine hintere Position verschoben. Als Folge hiervon wird die Betätigungszunge 50 nicht länger gegen den Arretierhaken 52 gedrückt, der nun durch eine Blattfeder 58 ausser Eingriff mit der Arretieraufnahme 56 geschwenkt wird. Somit kann das Handwerkzeuggerät 2 in der Meisselfunktion wahlweise auch ohne Arretierung der Schaltklinke 18 betrieben werden.

Zum Umschalten in einen Bohrbetrieb wird der Modischalter 4 in die Bohrposition B gemäss Fig. 3 gedreht. Dabei wird über die Mitnehmeranordnung 30 gleichzeitig das Schieberelement 28 in eine neue Position verschoben, wodurch die am ersten Schenkel 42 des Aktivierungsgliedes 44 angreifende Zugkraft der Stellverbindung 22 vermindert wird. Hierdurch wird der erste Schenkel 42, der von einer Vorspannfeder 60 beaufschlagt ist, in eine Richtung von der Schaltklinke 18 weg geschwenkt. Anschliessend nimmt das Aktivierungsglied 44 die in Fig. 3 dargestellte Passivstellung ein.

In dieser Passivstellung ist die Betätigungszunge 50 derart gegenüber dem Arretierhaken 52 positioniert, dass ein Verschieben des Arretierungsschalters 54 keinen Eingriff des Arretierhakens 52 mit der Arretieraufnahme 56 bewirken kann. Hierdurch ist sicher gestellt, dass sich die Arretierungsvorrichtung 24 im Bohrbetrieb in einer Freigabestellung befindet, in der keine Arretierung der Schaltklinke 18 erfolgt.

Soll das Handwerkzeuggerät 2 wieder auf Meisselbetrieb umgeschaltet werden, so wird der Modischalter 4 wieder in die Meisselposition M gedreht, wobei über das Schieberelement 28 und den flexiblen Vibrationsminderungsabschnitt 36 wieder eine Zugkraft am ersten Schenkel 42 angreift, die das Aktivierungsglied 44 wieder in die in Fig. 1 dargestellte Aktivstellung verbringt, in der durch Verschieben des Arretierungsschalters 54 wiederum eine wahlweise Arretierstellung der Arretierungsvorrichtung 24 eingenommen werden kann.

## Patentansprüche

1. Handwerkzeuggerät (2)
mit einem Hauptgehäuse (6), an dem im Betrieb Vibrationen erzeugt werden,
einem Griffgehäuse (12), das unter Zwischenlage einer Vibrationsminderungseinrichtung (14) am Hauptgehäuse (6) gehalten ist, und
einer Stellanordnung (22) mit einer zwischen wenigstens zwei Positionen verstellbaren, hauptgehäuseseitigen Stelleinrichtung und einer zwischen wenigstens zwei Positionen verstellbaren, griffgehäuseseitigen Stelleinrichtung, die über eine Stellverbindung (26) mit der hauptgehäuseseitigen Stelleinrichtung mechanisch gekoppelt ist,
wobei die Stellverbindung (26) zwischen dem Griffgehäuse (12) und dem Hauptgehäuse (6) einen flexiblen Vibrationsminderungsabschnitt (36) aufweist, **dadurch gekennzeichnet, dass** das Handwerkzeuggerät (2) durch einen zwischen einer Bohr- und einer Meisselfunktion umschaltbaren elektrischen Kombihammer und die Stellanordnung (22) durch eine funktionsabhängig zuschaltbare Arretierungsanordnung gebildet ist, über die eine Schaltklinke (18) eines Motorschalters (20) in einer Position festlegbar ist.

2. Handwerkzeuggerät nach Anspruch 1, **dadurch gekennzeichnet, dass** der flexible Vibrationsminderungsabschnitt (36) durch einen Bowdenzug gebildet ist.

3. Handwerkzeuggerät nach Anspruch 1, **dadurch gekennzeichnet, dass** die griffgehäuseseitige Stelleinrichtung durch eine Arretierungsvorrichtung (24) der Arretierungsanordnung gebildet ist, die zwischen einer Freigabestellung und einer Arretierstellung verstellbar ist, in der die Schaltklinke (18) über Arretierungsmittel in einer Einschaltposition des Motorschalters (20) festlegbar ist.

4. Handwerkzeuggerät nach Anspruch 3, **dadurch gekennzeichnet, dass** die Arretierungsanordnung ein über die Stellverbindung (26) zwischen einer Aktivstellung und einer Passivstellung bewegbares Aktivierungsglied (44) aufweist und die Arretierungsvorrichtung (24) einen Arretierungsschalter (54) aufweist, mittels dem die Arretierungsmittel in der Aktivstellung des Aktivierungsgliedes (44) in die Arretierstellung verbringbar sind und dessen Wirkung auf die Arretierungsmittel in der Passivstellung des Aktivierungsgliedes (44) gehemmt ist.

5. Handwerkzeuggerät nach Anspruch 4, **dadurch gekennzeichnet, dass** das Aktivierungsglied (44) in die Passivstellung vorgespannt ist.

6. Handwerkzeuggerät nach einem der Ansprüche 1 oder 3 bis 5, **dadurch gekennzeichnet, dass** die hauptgehäuseseitige Stelleinrichtung durch einen Modischalter (4) zur Umschaltung zwischen Bohr- und Meisselfunktion gebildet ist.

7. Handwerkzeuggerät nach Anspruch 6, **dadurch gekennzeichnet, dass** der Modischalter (4) mit einem hauptgehäuseseitigen Ende (38) der Stellverbindung (26) gekoppelt ist.

## Claims

1. Hand tool (2)
with a main housing (6), where vibration is generated during operation, a handle housing (12), held on the main housing (6) with a vibration reduction means (14) interposed between the two, and
an adjustment arrangement (22) with a main housing side adjustment device adjustable between at least two positions, and a handle housing side adjustment device adjustable between at least two positions, mechanically coupled with the main housing side adjustment device via an adjustment connection (26),
whereby the adjustment connection (26) comprises a flexible vibration reduction section (36) between the handle housing (12) and the main housing (6),
**characterised in that** the hand tool (2) is formed by an electric combination hammer that can be switched between a drilling and a chisel function, and that the adjustment arrangement (22) is formed by a function dependant switchable arresting arrangement, with which a pawl (18) of a motor switch (20) can be locked in one position.

2. Hand tool according to Claim 1, **characterised in that** the flexible vibration reduction section (36) is formed by a Bowden cable.

3. Hand tool according to Claim 1, **characterised in that** the handle housing side adjustment device is formed by an arresting mechanism (24) of the arresting arrangement that can be adjusted between a released position and an arrested position, in which the pawl (18) can be locked with arresting means in a switched on position of the motor switch (20).

4. Hand tool according to Claim 3, **characterised in that** the arresting arrangement comprises an activating member (44) that can be moved between an active position and a passive position via the adjusting connection (26), and **in that** the arresting mechanism (24) comprises an arresting switch (54), with which the arresting means can be brought into the active position of the activating member (44) in the arresting position, and **in that** the effect of which on the arresting means in the passive position of the activating member (44) is inhibited.

5. Hand tool according to Claim 4, **characterised in that** the activating member (44) is biased towards the passive position.

6. Hand tool according to one of the Claims 1 or 3 to 5, **characterised in that** the main housing side adjustment device is formed by a mode switch (4) for switching between drilling and chisel functions.

7. Hand tool according to Claim 6, **characterised in that** the mode switch (4) is coupled with a main housing side end (38) of the adjustment connection (26).

## Revendications

1. Appareil portatif (2) comprenant un carter principal (6) au niveau duquel des vibrations sont générées en fonctionnement, un carter de préhension (12) maintenu contre le carter principal (6) avec interposition d'un dispositif de réduction de vibrations (14), et un agencement de positionnement (22) avec un dispositif de positionnement côté carter principal, déplaçable entre au moins deux positions, et un dispositif de positionnement côté carter de préhension, lequel est déplaçable entre au moins deux positions et est couplé mécaniquement au dispositif de positionnement côté carter principal par l'intermédiaire d'une liaison de positionnement (26), la liaison de positionnement (26) entre le carter de préhension (12) et le carter principal (6) comportant une portion souple de réduction de vibrations (36), **caractérisé en ce que** l'appareil portatif (2) est formé par un perforateur-burineur électrique commutable entre une fonction forage et une fonction burinage, et l'agencement de positionnement (22) est formé par un agencement d'immobilisation qui peut être sollicité selon la fonction requise et par l'intermédiaire duquel un cliquet de commutation (18) d'un commutateur de moteur (20) peut être bloqué dans une position.

2. Appareil portatif selon la revendication 1, **caractérisé en ce que** la portion souple de réduction de vibrations (36) est formée par une transmission Bowden.

3. Appareil portatif selon la revendication 1, **caractérisé en ce que** le dispositif de positionnement côté carter de préhension est formé par un dispositif d'immobilisation (24) de l'agencement d'immobilisation, lequel peut être déplacé entre une position de libération et une position d'immobilisation dans laquelle le cliquet de commutation (18) peut être bloqué par l'intermédiaire de moyens de blocage dans une position de commutation de marche du commutateur de moteur (20).

4. Appareil portatif selon la revendication 3, **caractérisé en ce que** l'agencement d'immobilisation comporte un organe d'activation (44) déplaçable entre une position active et une position passive par l'intermédiaire de la liaison de positionnement (26), et le dispositif d'immobilisation (24) comporte un commutateur d'immobilisation (54) qui permet de transférer le moyen d'immobilisation en position d'immobilisation dans la position active de l'organe d'activation (44) et dont l'action sur le moyen d'immobilisation est neutralisée dans la position passive de l'organe d'activation (44).

5. Appareil portatif selon la revendication 4, **caractérisé en ce que** l'organe d'activation (44) est précontraint en position passive.

6. Appareil portatif selon une des revendications 1 ou 3 à 5, **caractérisé en ce que** le dispositif de positionnement côté carter principal est formé par un commutateur de modes (4) pour commuter entre une fonction de forage et une fonction de burinage.

7. Appareil portatif selon la revendication 6, **caractérisé en ce que** le commutateur de modes (4) est couplé à une extrémité côté carter principal (38) de la liaison de positionnement (26).
